# DEMANDE DE BREVET EUROPEEN

(11) **EP 4 094 640 A1**
(43) Date de publication de la demande: **30.11.2022**
(21) Numéro de dépôt: 22175568.9
(22) Date de dépôt: 25.05.2022
(51) Int. Cl.: A47F 1/03, A47G 19/32

(54) **SILO DE DISTRIBUTION D'UN PRODUIT EN VRAC**

(30) Priorité: 28.05.2021 FR 2105625
(71) Demandeur: Cazalbou, Jérémie, 38240 Meylan (FR)
(72) Inventeur: CAZALBOU, Jérémie, 38240 MEYLAN (FR)
(74) Mandataire: Condorcet IP

(57) **Abrégé**

L'invention concerne un silo de distribution d'un produit en vrac, comprenant :
- un corps (1) comprenant une ouverture inférieure et une ouverture supérieure,
- un couvercle (4) amovible monté pivotant sur le corps en regard de l'ouverture supérieure entre une position fermée et une position ouverte,
- une trappe (3) montée coulissante sur le corps en regard de l'ouverture inférieure entre une position fermée et une position ouverte, et
- des moyens de verrouillage (8a, 13) du couvercle et de la trappe en position fermée.

## Description

### Domaine technique

L'invention concerne un silo de distribution d'un produit en vrac.

### Etat de la technique

De plus en plus de magasins vendent des produits dits « en vrac », que ce soit des épiceries spécialisées dites zéro déchet qui se développent très fortement ces dernières années ou les chaines de la grande distribution qui proposent à présent certains produits secs en vrac.

Pour distribuer les produits en vrac, les magasins ont recours à des bacs ou des silos de distribution. Ceux-ci sont souvent d'une forme peu stable et nécessitent d'être fixés à un mur ou posés sur un réceptacle. Ils sont dans la grande majorité faits en matière plastique transparente dite « alimentaire ». La transparence des silos a l'avantage de permettre de voir le niveau de remplissage, mais la lumière, et notamment les ultraviolets, a une action néfaste sur le produit. De plus, il y a des transferts du plastique vers le produit qui le contaminent, ce qui nuit à la qualité du produit, en particulier si le produit est d'origine alimentaire et issu de l'agriculture biologique.

La vente en vrac est très à la mode de nos jours avec une prise de conscience de la pollution due à l'utilisation d'emballage plastique très nocif pour la planète notamment à l'état de micro plastique. La vente en vrac propose au client la possibilité de réduire ses emballages plastiques personnel en apportant ses propres contenants.

En revanche, dans les faits, l'emballage existe toujours mais il est caché à la vue du client. En effet, les silos sont remplis en général à partir de gros sacs contenant de 5 à 20kg dans un espace aménagé dans la zone de stockage. Ces emballages sont souvent en plastique et plus épais que les emballages individualisés, pour résister au poids des grandes contenances. Le bilan général sur la quantité d'emballage économisé par la vente de produit en vrac n'est pas significatif si on considère les emballages du commerçant. Les bénéfices pour la planète sont donc mitigés.

En outre, l'utilisation de produit vendu en vrac ouvre la porte à d'autres problématiques sur l'hygiène et la traçabilité. En effet, il y a plus de manipulation, comme le remplissage des silos à partir de gros sacs puis la manipulation du produit par le client quand il se sert depuis le silo, augmentant à chaque fois le risque de contaminer les produits. Il y a aussi une part non négligeable de gaspillage dû à des pertes lors de chacune des manipulations du produit.

Dans une chaîne de distribution classique, le fournisseur remplit un emballage de son produit et le vend à un commerçant. Le commerçant ouvre l'emballage et transfère le produit dans un silo. Il doit également reporter le numéro de lot sur le silo. Le silo est alors mis en rayon. Si le sac est vide l'emballage est jeté ; sinon, le reste du produit est stocké. Le client remplit ses contenants en se servant depuis le silo. Quand le silo est vide, le commerçant peut remplir de nouveau le silo avec le même produit ayant le même numéro de lot, que le produit provienne du même sac ou d'un autre sac. Si le produit ou le numéro de lot est différent, le commerçant a l'obligation de laver le silo avant de pouvoir le remplir.

### Brève description de l'invention

Un but de l'invention est de proposer un silo permettant de remédier aux inconvénients exposés ci-dessus.

A cet effet, l'invention propose un silo de distribution d'un produit en vrac, comprenant :
- un corps comprenant une ouverture inférieure et une ouverture supérieure,
- un couvercle amovible monté pivotant sur le corps en regard de l'ouverture supérieure entre une position fermée et une position ouverte,
- une trappe montée coulissante sur le corps en regard de l'ouverture inférieure entre une position fermée et une position ouverte, et
- des moyens de verrouillage du couvercle et de la trappe en position fermée.

De manière particulièrement avantageuse, ledit silo comprend un châssis inférieur agencé sous le corps, ledit châssis étant apte à s'engager sur une partie supérieure du corps d'un autre silo dépourvu de son couvercle, de sorte à empiler le silo sur ledit autre silo, lesdits silos étant solidarisés par coopération du châssis et des moyens de verrouillage du couvercle dudit autre silo.

De manière particulièrement avantageuse, ledit corps comprend deux ergots agencés de sorte à maintenir le couvercle en position ouverte, et le couvercle comprend deux rebords perpendiculaires à l'axe de pivotement et s'étendant à partir de la face intérieure du couvercle, de sorte à, lorsque le couvercle est en position ouverte, faciliter le remplissage du silo par écoulement du produit sur la face intérieure du couvercle, entre les deux rebords.

Dans certains modes de réalisation, la trappe comprend une face inférieure pourvue d'un ergot s'étendant vers le bas, et une face avant du silo comprend une fenêtre agencée en regard dudit ergot de sorte à permettre le passage d'un outil comprenant un crochet adapté pour s'engager autour de l'ergot pour faire coulisser la trappe vers la position ouverte ou la position fermée.

Le moyen de verrouillage de la trappe peut comprendre un verrou monté en coulissement sur la face avant du corps dans une direction normale à la trappe à l'encontre d'un ressort de rappel, entre une position de verrouillage dans laquelle le verrou est engagé autour de l'ergot et obture la fenêtre, et une position de déverrouillage dans laquelle le verrou est désengagé de l'ergot et libère la fenêtre.

De manière avantageuse, le verrou est positionné de telle sorte que, lors d'un mouvement de déverrouillage, si le bord inférieur de la face avant du corps est en contact avec une surface, le verrou atteigne une position de butée contre ladite surface avant la position de déverrouillage, le verrou restant engagé autour de l'ergot jusqu'à ladite position de butée.

Dans certains modes de réalisation, le silo comprend en outre une jauge de niveau du produit montée en basculement au travers de la face avant du corps, ladite jauge comprenant une partie agencée à l'intérieur du corps et une partie agencée à l'extérieur du corps, plus lourde que la partie intérieure, de sorte à basculer entre une configuration pleine dans laquelle, la partie intérieure étant maintenue contre la face avant du silo par la pression du produit, la partie extérieure est dans une position haute, et une configuration vide dans laquelle la partie extérieure est maintenue par gravité dans une position basse lorsque le produit dans le silo atteint un niveau ne permettant plus de maintenir la partie intérieure de la jauge contre la face avant.

Le silo peut en outre comprendre deux poignées de manipulation agencées respectivement sur la face avant et la face arrière du corps.

Dans certains modes de réalisation, le silo comprend deux ergots agencés de part et d'autre de la face arrière du corps, lesdits ergots étant adaptés pour s'engager dans des crochets respectifs fixés sur une étagère.

De manière particulièrement avantageuse, le corps, la trappe et le couvercle sont en acier inoxydable.

Le silo peut présenter un volume compris entre 5 et 15 litres. Dans certains modes de réalisation, le moyen de verrouillage du couvercle comprend au moins un taquet monté en coulissement dans une première branche d'une rainure du corps à l'encontre d'un moyen de rappel entre une position de verrouillage du couvercle et une position de déverrouillage du couvercle, la rainure comprenant en outre une seconde branche adaptée pour recevoir le taquet dans la position de déverrouillage du couvercle et maintenir le taquet dans ladite position.

Un autre aspect de l'invention concerne un procédé de mise en place d'un silo tel que décrit ci-dessus sur une étagère à l'arrière de laquelle sont fixés deux crochets présentant chacun un profil en pente et un rainurage, comprenant :
- le mouvement du silo vers l'arrière guidé par le glissement d'un ergot sur un profil respectif de chacun des deux crochets, jusqu'au basculement dudit ergot en regard du rainurage,
- le mouvement vers l'avant du silo pour engager chaque ergot dans le rainurage,
- le verrouillage du silo en fixant un distributeur sous la trappe.

Un autre objet de l'invention concerne un procédé d'empilement pour doubler la contenance d'un premier silo du type décrit ci-dessus par un second silo du même type, ledit second silo comprenant un produit en vrac à transférer dans le premier silo, comprenant :
- le retrait du couvercle du premier silo,
- l'emboîtement du second silo sur le premier silo,
- le déverrouillage de la trappe du second silo,
- l'ouverture de la trappe du second silo pour mettre en communication le volume intérieur du premier silo avec le volume intérieur du second silo.

Un autre objet de l'invention concerne un procédé de conditionnement et de distribution d'un produit en vrac, comprenant :
- le remplissage d'un silo selon tel que décrit ci-dessus avec ledit produit, sur un premier site, par exemple un site de fabrication du produit,
- le transport du silo contenant le produit vers un second site distant du premier site, par exemple un site de vente du produit,
- l'installation du silo sur une étagère du second site, et
- la mise en place d'un distributeur en regard de l'ouverture inférieure, ledit distributeur étant actionnable par un utilisateur pour verser le produit dans un récipient tenu par l'utilisateur.

Ainsi, grâce au silo, qui permet d'éviter toute manipulation du produit entre sa fabrication et sa vente, on maximise l'hygiène du produit et on simplifie sa traçabilité.

### Brève description des dessins

D'autres caractéristiques et avantages de l'invention ressortiront de la description détaillée qui va suivre, en référence aux dessins annexés sur lesquels :
- la figure 1 est une vue d'ensemble du silo monté avec le distributeur sur son étagère
- la figure 2 est une vue partielle et en coupe du dessous du module silo et du module distributeur
- la figure 3 présente les 3 différentes configurations du module silo
- la figure 4 est une vue partielle de la fixation du module silo sur son étagère avec le crochet
- la figure 5 illustre le crochet
- la figure 6 est une vue partielle du module silo avec le couvercle en configuration entonnoir
- la figure 7 est une vue partielle du module silo qui illustre le mécanisme des taquets
- la figure 8 est une vue partielle du module silo illustrant le mécanisme de manipulation de la trappe avec l'outil.
- la figure 9 est une vue partielle en coupe de la trappe verrouillée et de la jauge en position pleine
- la figure 10 est une vue de dessous du châssis
- la figure 11 est une vue d'ensemble du distributeur seul
- la figure 12 est une vue éclatée du module distributeur
- la figure 13 est une vue partielle en coupe du distributeur qui illustre le mécanisme de remplissage avec un contenant sans toucher le silo
- la figure 14 est une vue de dessous du module distributeur
- la figure 15 est une vue partielle du silo autour du taquet en position verrouillée ouverte.

### Description détaillée de modes de réalisation

Un silo transportable selon l'invention permet de remplacer définitivement l'emballage sur toute la chaine de distribution. Un tel silo minimise les manipulations du produit du fournisseur jusqu'au consommateur. Il permet également d'économiser beaucoup de temps et d'énergie dans la manutention. Le fournisseur remplit les silos et appose le numéro de lot directement sur le silo (ainsi que les informations légales d'étiquetage). Le commerçant récupère le silo après livraison et le place directement en magasin ou le stocke dans l'espace de réserve. Quand le silo est vide, il est lavé et retourné à un fournisseur. L'avantage est donc d'assurer une bien meilleure hygiène et de renforcer la traçabilité du produit. Naturellement, il est toujours possible de remplir le silo de façon classique dans le magasin à partir d'un sac quand le produit est d'origine lointaine ou que le transport est compliqué. Mais avec un fournisseur local et en direct (sans intermédiaire), ce procédé prend tout son sens.

Le silo est avantageusement associé à un distributeur (ou trémie) qui permet à un consommateur de prélever le produit à partir du silo.

De manière particulièrement avantageuse et comme illustré dans la figure 3, le silo procure une grande modularité avec trois configurations possibles, qui seront décrites plus bas :
A- un silo seul avec son couvercle : mode transport et stockage,
B- un silo avec son couvercle et un distributeur : mode distribution petite contenance,
C- deux silos empilés, l'un (au-dessus) avec son couvercle et l'autre (en dessous) sans son couvercle et un distributeur : mode distribution grande contenance.

Le silo est avantageusement un module de stockage distinct du distributeur qui forme quant à lui un module de distribution. La séparation de ces deux modules permet d'augmenter la flexibilité d'utilisation du silo et son association avec un autre silo.

La possibilité d'empiler des silos, dont les volumes intérieurs sont mis en communication l'un avec l'autre, permet de former une plus grande enceinte de stockage. Cela permet de répondre à deux problématiques.
- D'une part la problématique de l'encombrement de l'espace de vente. En effet, pour les produits dont les volumes de ventes sont importants, il est courant de voir les silos doublés ou triplés pour distribuer le même produit. Cela afin d'augmenter la disponibilité du produit et de limiter le travail du personnel à remplir plusieurs fois par jour le même silo. En revanche, la surface d'occupation pour un même produit est augmentée du nombre de silos. En empilant verticalement les silos, la surface d'occupation reste identique mais le volume est augmenté par le nombre de silos. Cela est possible grâce à une trappe en dessous du silo qui coulisse manuellement à l'aide d'un outil. L'ouverture de la trappe permet l'écoulement du produit vers le silo situé en-dessous.
- D'autre part, il est aussi possible d'utiliser des silos de contenance plus grande. L'opérateur qui s'occupe de mettre en rayon les produits porte régulièrement des charges lourdes. La difficulté est accentuée au moment de lever le silo pour le placer sur son étagère. Avec un silo de plus grande contenance, la charge est donc proportionnellement augmentée. L'empilage des silos permet dans cette invention de répartir la charge en plusieurs plus petites charges et de réduire par conséquent la pénibilité de porter une seule charge très lourde.

La conception du silo a également porté sur les points suivants :
- la facilité du nettoyage que ce soit à la main ou dans une centrale de lavage,
- son poids qui peut être de seulement 3kg à vide pour une contenance de dix litres,
- la facilité pour remplacer chaque pièce et notamment pour changer la vitre du distributeur
- la réduction des frottements pour améliorer les écoulements. Il n'y a pas d'électricité statique puisque la structure est en métal,
- la fixation de la vitre du distributeur sans utiliser de joint.

Le silo et le distributeur sont fabriqués en acier inoxydable alimentaire (alliage 304) et en verre. Ces matériaux sont totalement recyclables et à l'infini (contrairement au plastique). L'acier inoxydable a des propriétés de résistance mécanique très importantes et présente un avantage tout particulier pour les denrées alimentaires car il est totalement inerte. Ainsi, il n'y a pas de transfert vers les aliments même à des températures élevées. L'acier est aussi naturellement opaque, il ne laisse pas traverser la lumière ce qui permet de préserver le produit des ultraviolets et d'assurer une meilleure conservation et une meilleure qualité. Le verre transparent permet de voir le produit. Il a les mêmes propriétés d'être inerte et recyclable à l'infini que l'acier inoxydable. Le verre filtre la majorité des ultraviolets de type B (UVB) qui sont les plus nocifs.

Le module silo est de forme parallélépipède rectangle de contenance de dix litres (mais plusieurs variantes de contenance sont possibles). Il est conçu pour être transportable. Il est composé d'une enceinte fermée par un corps 1, un couvercle 4 au-dessus et une rampe 2 permettant d'acheminer le produit vers une trappe 3 au-dessous. Le produit s'écoule de haut en bas par gravité.

Comme illustré sur les figures 1 et 7, le couvercle 4 de largeur inférieure au corps 1 s'emboite dans quatre rainurages 1c par quatre ergots cylindriques 4a, deux de chaque côté.

Deux taquets 8a montés de part et d'autre et à l'avant du silo permettent de maintenir verrouillé le couvercle ou un autre silo (configuration C de la figure 3) en position fermée. Un ressort de rappel fixé entre chaque taquet 8a et le corps 1 exerce une force vers le haut de façon à tenir les taquets en position fermée. Pour libérer le couvercle, il faut appliquer sur les taquets une force vers le bas et supérieure à la force du ressort de rappel. Comme illustré sur la figure 7, le taquet 8a coulisse dans la partie verticale 1d du rainurage jusqu'à atteindre l'extrémité basse dudit rainurage. Il est alors en position ouverte. Le taquet peut à présent être verrouillé en exerçant une force vers l'arrière comme illustré sur la figure 15. L'axe 8c du taquet 8a traversant le corps 1 se loge dans la partie horizontale 1e dudit rainurage. Le taquet est libéré de sa position verrouillée en exerçant une force vers l'avant de façon à placer de nouveau l'axe du taquet 8a dans la partie verticale 1d du rainurage. Le ressort de rappel replace le taquet 8a en position fermée.

La partie supérieure du taquet 8a est profilée selon un plan incliné 8d pour faciliter la mise en place du couvercle lorsque lesdits taquets 8a sont en position fermée. En exerçant une force directement sur l'avant du couvercle, les ergots 4a en contact avec le plan incliné 8d permettent d'ouvrir les taquets 8a afin que les ergots 4a du couvercle se logent dans les rainurages 1c du corps 1.

En position ouverte, le couvercle 4 a un deuxième rôle, il sert de rampe d'écoulement pour faciliter le remplissage et éviter de verser le produit à l'extérieur du silo. Cela permet aussi de ne pas perdre le couvercle ou de le contaminer en le posant sur des surfaces sales. Comme illustré sur la figure 6, la rampe d'écoulement du couvercle 4 est possible grâce à l'ouverture du bord arrière du couvercle et grâce au maintien du couvercle entre les deux seuls ergots arrière 4a logés dans les deux rainurages arrière 1c du corps du silo et les deux ergots 1b situés sur le corps du silo et en dessous de chaque rainurage arrière 1c.

Comme illustré sur la figure 10, le châssis 5 rigidifiant la partie inférieure du silo est de longueur et de largeur inférieure au corps. Il comprend quatre ergots 5b dirigés vers l'extérieur semblables aux ergots 4a du couvercle 4 et permettant la même fonction d'emboitage avec soit un autre silo situé en dessous, soit avec le distributeur en configuration B ou C comme illustré dans la figure 3.

Comme illustré sur la figure 7, le corps 1 est remplié à 180° (pli écrasé) aux extrémités supérieur et inférieur pour améliorer la rigidité et supprimer des rebords saillants qui pourraient provoquer des blessures à l'utilisateur.

Comme l'illustre la figure 10, la trappe 3 est mobile par une liaison glissière qui repose sur le châssis 5. La rampe 2 et l'ergot 1f maintiennent la trappe 3 par le haut. Le corps 1 du silo maintient la trappe 3 sur ses côtés pour ne laisser qu'un seul degré de liberté de translation avant-arrière. La trappe 3 est bornée entre la face avant du silo (en position fermée) et par une butée 5c située sur le châssis 5. La trappe 3 est bloquée en position fermée par un verrou 13 pour empêcher le déversement du produit.

Le verrou 13 est une liaison glissière située à l'avant du silo et normale à la trappe 3. Son débattement est limité en haut par la trappe 3 (position fermée) comme illustré dans la figure 9 et en bas (position ouverte) par l'extrémité basse de la fenêtre 1a. Par sécurité, l'ouverture du verrou 13 est impossible si la partie avant du silo est en contact avec une surface (sol, étagère, ...). Il maintient la trappe 3 en position fermée en bloquant un ergot 3a solidaire de la trappe 3 et situé au centre et à l'avant de l'ouverture. Le verrou 13 est maintenu en position fermée avec au moins un ressort de rappel.

Un outil 12 permet de manipuler la trappe 3. Il forme un crochet avec une partie incurvée à son extrémité, il permet de pousser ou tirer l'ergot 3a. Pour manipuler la trappe 3 avec l'outil 12, il faut abaisser le verrou 13 en position ouverte. L'outil 12 peut alors être introduit au travers de la fenêtre 1a. La figure 8 illustre le mécanisme de manipulation de la trappe 3 avec l'outil 12.

En cas de renversement du silo pendant le transport, le couvercle 4 et la trappe 3 étant conçus pour être verrouillés en position fermée avec les taquets 8a et le verrou 13, le produit restera confiné dans le silo.

De manière particulièrement avantageuse, le silo comprend une jauge de niveau 6 permettant de connaitre la quantité de produit dans le silo afin d'anticiper son remplissage ou son remplacement. La jauge 6 placée à l'avant et de façon bien visible bascule lorsque le niveau limite est atteint. Comme illustré sur la figure 9, la jauge 6 est un système de balancier volontairement déséquilibré. Il se caractérise par une pièce en angle droit monté au travers de la face avant du corps 1. Pendant le remplissage du silo, la jauge 6 bascule en position pleine par un mouvement de rotation de 90°. La pression du produit maintien la jauge 6 contre la paroi intérieure du corps 1 du silo. Lorsque la pression du produit ne permet plus de tenir la jauge 6 contre la paroi, celle-ci bascule de 90° car la partie extérieure de la jauge 6 est plus lourde que la partie intérieure au silo. Depuis l'extérieur, l'opérateur sait alors que le seuil de remplissage limite est atteint. Deux poignées permettent de faciliter le transport et la manipulation du silo. Une poignée 7 mobile à l'avant du silo et une poignée 5a immobile à l'arrière, visibles respectivement sur les figures 1 et 10. La poignée 5a est réalisée par un pli d'un rayon intérieur de plus de 5mm directement sur la tôle du châssis 5.

Le module distributeur s'accroche en dessous et à l'avant du silo comme montré sur les figures 1 et 2. Il est constitué d'un bec 9 qui canalise le produit vers un verseur 11. Le distributeur s'emboite sur le module silo avec quatre ergots (deux de chaque côté) dans 4 rainurages. Deux ergots 9a solidaires et à l'arrière du bec 9 sont dirigés vers l'intérieur. Ils s'emboitent dans deux rainurages 5d (illustrés sur la figure 9) situés sur le châssis 5 du module silo. Deux rainurages 9b situés sur le bec 9 s'emboitent sur les deux ergots avant 5b du châssis (ces mêmes ergots qui permettent l'empilage de plusieurs silos). Le module distributeur est maintenu en position sous le module silo par deux taquets 8b. Ces taquets 8b sont maintenus en position fermée avec des ressorts de rappel. La figure 11 illustre le mécanisme d'accrochage et de verrouillage du module distributeur avec le module silo.

Comme illustré sur la figure 12, la fenêtre avant 10 est composée d'une pièce 10b pliée à 90° sur le bord supérieur et sur le bord inférieur, d'une pièce en verre 10c et d'une pièce 10a pliée à 90° sur les bords latéraux. La fenêtre 10 est fixée sur le bec 9 par plusieurs vis et écrous sertis. Les vis compriment la pièce en verre 10c entre les deux montants 10a et 10b et le bec sur lequel sont sertis les écrous. Ainsi aucune utilisation de joint n'est nécessaire.

Le verseur 11 coulisse le long des flancs latéraux du bec 9 par une liaison glissière. Deux rainurages 11a de chaque côté du verseur 11 guident le verseur pour ne permettre qu'un mouvement de translation avant - arrière. Comme illustré sur la figure 14, en position fermée, la partie arrière du verseur 11d obstrue l'ouverture inférieure du bec 9 de façon à empêcher tout écoulement du produit. Deux ressorts de rappel entre un axe 9c solidaire du bec 9 et un axe 11b solidaire du verseur 11, maintiennent le distributeur en position fermée. En appliquant sur le verseur 11 une force opposée et supérieure à la force exercée par les ressorts de rappel, l'ouverture à l'avant 11e du verseur s'aligne avec l'ouverture du bec 9 permettant l'écoulement du produit. La figure 11 illustre ce mécanisme.

Comme illustré dans la figure 13, le verseur 11 permet de tenir le contenant de remplissage avec ses deux mains contrairement à un silo classique qui oblige l'utilisateur à actionner une poignée pour permettre l'écoulement du produit. Il ne dispose donc que d'une seule main pour maintenir le contenant. Avoir ses deux mains libres pour tenir le contenant permet une meilleure tenue et évite ainsi de perdre du produit si l'utilisateur venait à lâcher involontairement son contenant (par exemple si l'utilisateur est surpris par le poids).

Comme illustré sur la figure 13, le distributeur est avantageusement conçu pour éviter le contact de l'utilisateur avec le produit et avec le silo grâce à l'invention d'un distributeur sans poignée d'ouverture. L'utilisateur place son contenant autour de l'ouverture avant 11e du verseur 11 et par une action de pousser plus ou moins ample sur le verseur 11 et vers l'arrière, le produit est déversé par gravité dans le contenant. Plus l'utilisateur pousse, plus l'ouverture du distributeur est grande et plus le produit peut se déverser dans le contenant. L'utilisateur referme l'ouverture du distributeur par un mouvement vers l'arrière aidé par les ressorts de rappel. En cas de remplissage complet du contenant, l'écoulement s'arrête grâce à la pression rétablie dans le contenant rempli (il n'y a pas de fuite vers l'extérieur). Il suffit de refermer le distributeur et de libérer le verseur 11 par un mouvement vers le bas du contenant. Le débordement n'est pas possible car le volume libéré dans le verseur 11 est inférieur au volume occupé dans le contenant lors du remplissage.

Enfin, la figure 11 montre également comment il est possible de limiter l'amplitude maximale du verseur 11 à l'aide d'une goupille placée dans l'un des cinq trous 11c. Limiter l'amplitude du verseur 11 a pour but de limiter la vitesse de remplissage. En effet, le verseur sera bloqué par la goupille lorsque celle-ci rentrera en contact avec le montant avant 10a du distributeur. A chacun des trous 11c correspond une position de la goupille. La goupille peut être placée au choix sur l'un ou l'autre des côtés du verseur 11.

Comme illustré dans les figures 4 et 5, le crochet 14 permet de tenir en position et de stabiliser le module silo sur l'étagère 15. Il empêche le module silo de basculer vers l'avant. Les deux crochets 14 sont positionnés sur les deux flancs du châssis 5 et à l'arrière de l'étagère 15. Les crochets 14 sont fixés à l'étagère 15 par deux vis au travers de deux trous 14c. Les deux crochets 14 sont espacés de la largeur du module silo avec un jeu fonctionnel supplémentaire de quelques millimètres. Ils bornent les deux flancs du châssis 5.

Il faut deux crochets 14 pour maintenir un module silo mais seule un coté du crochet 14 est nécessaire. La moitié restante est disponible pour les modules silo voisins de part et d'autre.

Pour accrocher le module silo, il faut le poser et le faire glisser sur l'étagère 15 jusqu'à ce que l'arrière du châssis 5 soit en contact avec les crochets 14. Comme illustré sur la figure 4, l'arrière du châssis 5 est plié avec un angle à 45° pour permettre l'alignement du module silo entre ses deux crochets 14. En continuant le mouvement de translation arrière du module silo sur l'étagère 15, les deux ergots arrière 5b, solidaire du châssis 5, glissent le long du profil 14a et contraignent l'arrière du module silo à se soulever jusqu'à basculer par gravité derrière le profil 14a. Par un léger mouvement de translation du module silo vers l'avant, les deux ergots arrière 5b se logent dans les rainurages 14b des crochets 14. Enfin, le module distributeur est fixé au module silo. Le bec 9 empêche le retour en arrière du module silo. Cela rend le module silo totalement contraint.

Pour retirer un module silo de son emplacement dans l'espace de vente, il faut :
- fermer la trappe 3 à l'aide de l'outil 12 si le silo n'est pas vide.
- désolidariser le module distributeur du module silo en abaissant les taquets 8b et en tirant vers l'avant le module distributeur.
- pousser légèrement le module silo sur l'étagère afin de déloger les ergots arrière 5b du rainurage 14b.
- lever l'arrière du module silo de façon à ce que les ergots arrière 5b soit au-dessus du profil 14a.
- tirer le module silo vers l'avant et le récupérer.

## Revendications

1. Silo de distribution d'un produit en vrac, comprenant :
- un corps (1) comprenant une ouverture inférieure et une ouverture supérieure,
- un couvercle (4) amovible monté pivotant sur le corps en regard de l'ouverture supérieure entre une position fermée et une position ouverte,
- une trappe (3) montée coulissante sur le corps en regard de l'ouverture inférieure entre une position fermée et une position ouverte, et
- des moyens de verrouillage (8a, 13) du couvercle et de la trappe en position fermée.

2. Silo selon la revendication 1, comprenant un châssis inférieur agencé sous le corps, ledit châssis étant apte à s'engager sur une partie supérieure du corps d'un autre silo selon la revendication 1 dépourvu de son couvercle, de sorte à empiler le silo sur ledit autre silo, lesdits silos étant solidarisés par coopération du châssis (5) et des moyens de verrouillage (8a) du couvercle dudit autre silo.

3. Silo selon l'une des revendications 1 à 2, dans lequel le corps (1) comprend deux ergots (1b) agencés de sorte à maintenir le couvercle (4) en position ouverte, et le couvercle (4) comprend deux rebords perpendiculaires à l'axe de pivotement et s'étendant à partir de la face intérieure du couvercle, de sorte à, lorsque le couvercle (4) est en position ouverte, faciliter le remplissage du silo par écoulement du produit sur la face intérieure du couvercle, entre les deux rebords.

4. Silo selon l'une des revendications 1 à 3, dans lequel la trappe (3) comprend une face inférieure pourvue d'un ergot (3a) s'étendant vers le bas, et une face avant du silo comprend une fenêtre (1a) agencée en regard dudit ergot (3a) de sorte à permettre le passage d'un outil (12) comprenant un crochet adapté pour s'engager autour de l'ergot pour faire coulisser la trappe vers la position ouverte ou la position fermée.

5. Silo selon la revendication 4, dans lequel le moyen de verrouillage de la trappe (3) comprend un verrou (13) monté en coulissement sur la face avant du corps (1) dans une direction normale à la trappe (3) à l'encontre d'un ressort de rappel, entre une position de verrouillage dans laquelle le verrou est engagé autour de l'ergot (3a) et obture la fenêtre (1a), et une position de déverrouillage dans laquelle le verrou est désengagé de l'ergot et libère la fenêtre (1a).

6. Silo selon la revendication 5, dans lequel le verrou (13) est positionné de telle sorte que, lors d'un mouvement de déverrouillage, si le bord inférieur de la face avant du corps (1) est en contact avec une surface, le verrou atteigne une position de butée contre ladite surface avant la position de déverrouillage, le verrou (13) restant engagé autour de l'ergot (3a) jusqu'à ladite position de butée.

7. Silo selon l'une des revendications 1 à 6, comprenant en outre une jauge de niveau (6) du produit montée en basculement au travers de la face avant du corps (1), ladite jauge (6) comprenant une partie agencée à l'intérieur du corps (1) et une partie agencée à l'extérieur du corps (1), plus lourde que la partie intérieure, de sorte à basculer entre une configuration pleine dans laquelle, ladite partie intérieure étant maintenue contre la face avant du silo par la pression du produit, la partie extérieure est dans une position haute, et une configuration vide dans laquelle ladite partie extérieure est maintenue par gravité dans une position basse lorsque le produit dans le silo atteint un niveau ne permettant plus de maintenir ladite partie intérieure de la jauge contre la face avant.

8. Silo selon l'une des revendications 1 à 7, comprenant deux poignées de manipulation (7, 5a) agencées respectivement sur la face avant et la face arrière du corps.

9. Silo selon l'une des revendications 1 à 8, comprenant deux ergots (5b) agencés de part et d'autre de la face arrière du corps, lesdits ergots étant adaptés pour s'engager dans des crochets (14) respectifs fixés sur une étagère (15).

10. Silo selon l'une des revendications 1 à 9, dans lequel le corps (1), la trappe (3) et le couvercle (4) sont en acier inoxydable.

11. Silo selon l'une des revendications 1 à 10, présentant un volume compris entre 5 et 15 litres.

12. Silo selon l'une des revendications 1 à 11, dans lequel le moyen de verrouillage du couvercle comprend au moins un taquet (8a) monté en coulissement dans une première branche (1d) d'une rainure du corps à l'encontre d'un moyen de rappel entre une position de verrouillage du couvercle et une position de déverrouillage du couvercle, la rainure comprenant en outre une seconde branche (1e) adaptée pour recevoir le taquet (8a) dans la position de déverrouillage du couvercle et adaptée pour maintenir le taquet dans ladite position.

13. Procédé de mise en place d'un silo selon l'une des revendications 1 à 12 sur une étagère à l'arrière de laquelle sont fixés deux crochets (14) présentant chacun un profil en pente (14a) et un rainurage (14b), comprenant :
- l'alignement du silo entre les deux crochets (14),
- le mouvement du silo vers l'arrière guidé par le glissement d'un ergot (5b) sur un profil respectif (14a) de chacun des deux crochets, jusqu'au basculement dudit ergot en regard du rainurage (14b),
- le mouvement vers l'avant du silo pour engager chaque ergot (5b) dans le rainurage (14b),
- le verrouillage du silo en fixant un distributeur sous la trappe.

14. Procédé d'empilement pour doubler la contenance d'un premier silo selon l'une des revendications 1 à 12 par un second silo selon l'une des revendications 1 à 12, ledit second silo comprenant un produit en vrac à transférer dans le premier silo, comprenant :
- le retrait du couvercle du premier silo,
- l'emboîtement du second silo sur le premier silo,
- le déverrouillage de la trappe du second silo,
- l'ouverture de la trappe du second silo pour mettre en communication le volume intérieur du premier silo avec le volume intérieur du second silo.

15. Procédé de conditionnement et de distribution d'un produit en vrac, comprenant :
- le remplissage d'un silo selon l'une des revendications 1 à 12 avec ledit produit, sur un premier site, par exemple un site de fabrication du produit,
- le transport du silo contenant le produit vers un second site distant du premier site, par exemple un site de vente du produit,
- l'installation du silo sur une étagère du second site, et
- la mise en place d'un distributeur en regard de l'ouverture inférieure, ledit distributeur étant actionnable par un utilisateur pour verser le produit dans un récipient tenu par l'utilisateur.
